# EUROPÄISCHE PATENTSCHRIFT

(11) **EP 0 952 942 B1**
(45) Veröffentlichungstag und Bekanntmachung des Hinweises auf die Patenterteilung: **10.04.2002**
(21) Anmeldenummer: 98907849.8
(22) Anmeldetag: 16.01.1998
(51) Int. Cl.: B61L 27/00

(54) **MOBILE ZUGLENKUNG**
MOBILE TRAIN CONTROL
COMMANDE MOBILE DE TRAINS

(30) Priorität: 17.01.1997 DE 19702821; 07.03.1997 DE 19711130
(43) Veröffentlichungstag der Anmeldung: 03.11.1999
(73) Patentinhaber: SIEMENS AKTIENGESELLSCHAFT, 80333 München (DE)
(72) Erfinder: HOFESTÄDT, Holm, D-38173 Sickte (DE); MÜCKE, Wolfgang, D-38159 Vechelde (DE)
(86) Internationale Anmeldenummer: DE9800188
(87) Internationale Veröffentlichungsnummer: WO9831580

(56) Entgegenhaltungen:
- EP-A- 0 164 302
- WO-A-96/06766
- DE-A- 19 529 374
- DATABASE WPI Section PQ, Week 9626 Derwent Publications Ltd., London, GB; Class Q21, AN 96-254722 XP002066209 & JP 08 104 234 A (TOKAI RYOKYAKU TETUSDO KK)

## Beschreibung

Die Erfindung bezieht sich auf ein Verfahren zur mobilen Zuglenkung eines Schienenfahrzeugs.

Mit Annäherung eines Schienenfahrzeugs oder Zuges an ein Stellwerk mit Selbststellbetrieb wird für diesen Zug automatisch der in dem Folgestellwerk übliche Regelfahrweg für eine Durchfahrt gestellt. Diese Betriebsform des Selbststellbetriebs kann durch den Fahrdienstleiter ein- oder ausgeschaltet werden. Ein höherer Automatisierungsgrad ist bei dieser Betriebsform jedoch nicht möglich, da das Stellwerk die Identität des Zuges nicht kennt.

Bei einer Betriebsform mit einem vergleichsweise hohen Automatisierungsgrad ist eine Zuglenkung vorgesehen, die entweder dezentral in Stellwerksnähe installiert oder zentral in eine Betriebssteuerzentrale integriert ist. Als Basis für die Zuglenkung wird eine Zuglaufverfolgung und eine zugnummernabhängige Fahrweginformation benötigt. Damit kann die Zuglenkung zum richtigen Zeitpunkt den für einen Zug laut Fahrplan vorgesehenen Fahrweg einstellen. Im Gegensatz zum Selbststellbetrieb kann sich die Zuglenkung bei der Fahrwegwahl auf eine Einfahrt beschränken, wenn die Zugfahrt im Folgebahnhof endet. Optional kann zusätzlich eine Störfallbehandlung, z. B. in Form eines Alternativgleises, in die Zuglenkung eingebracht werden. Diese Betriebsform der zentralen oder dezentralen Zuglenkung basiert auf der bisherigen Stellwerkstechnik.

Der Erfindung liegt die Aufgabe zugrunde, ein Verfahren zur mobilen Zuglenkung mit einem hohen Automatisierungsgrad anzugeben.

Diese Aufgabe wird erfindungsgemäß gelöst durch die Merkmale des Anspruchs 1. Dabei wird anhand eines dem Schienenfahrzeug zugeordneten Fahrplans und dessen Zugnummer ein Fahrweg ermittelt, wobei in Abhängigkeit von aktuellen Fahrzeugdaten eine Fahrweganforderung fahrzeugseitig erfolgt.

Die mobile Zuglenkung ist vorzugsweise Teil einer mobilen Leittechnik, die in einem Fahrzeuggerat oder als Zusatzintelligenz zum Fahrzeuggerat im Schienenfahrzeug untergebracht ist. Dabei nutzt die mobile Leittechnik eine vorhandene Mobilkommunikation sowie vorhandene Anzeige- und Bedieneinrichtungen auf dem Führerstand.

Bei der mobilen Zuglenkung ortet sich das Schienenfahrzeug selbst und kennt seine eigene Identität. Daher kann zum richtigen Zeitpunkt der für dieses Schienenfahrzeug laut Fahrplan vorgesehene Fahrweg eingestellt werden. Voraussetzung dabei ist das Vorhandensein des fahrplanmäßigen Fahrwegs im Fahrzeuggerät des Schienenfahrzeugs. Der oder jeder Fahrplan kann beispielsweise abschnittsweise während der Fahrt oder unmittelbar vor Fahrtbeginn durch Funkübertragung in die fahrzeugseitige mobile Zuglenkung eingeladen werden. Alternativ kann der gesamte Periodenfahrplan des Schienenfahrzeugs rechtzeitig vor einem Planwechsel eingeladen werden. Durch Eingabe der Zugnummer in das Fahrzeuggerät wählt dieses dann selbständig den richtigen Fahrplan aus der Menge aller Fahrpläne aus.

Unter der Voraussetzung, daß die Basisfunktionalität und die Zugsicherungsfunktion auf dem Schienenfahrzeug bereits vorhanden ist, ist die mobile Zuglenkung lediglich ein fahrzeugseitiges Zusatzmodul zur bereits vorhandenen Funktionalität. Anhand der Zugnummer und des Fahrplans werden zusätzlich zur Fahrroute oder zum Fahrweg eventuelle Besonderheiten bezüglich der Fahrweganforderung, z. B. ein Aufenthalt von einigen Minuten, ermittelt. Dabei wird der Zeitpunkt zur Fahrweganforderung vorzugsweise anhand der Geschwindigkeit und des Ortes des Schienenfahrzeugs ermittelt, so daß die Ausgabe der Fahrweganforderung spätestmöglich erfolgen kann.

Die mit der Erfindung erzielten Vorteile bestehen insbesondere darin, daß durch eine mobile Zuglenkung zusätzlich zu einem besonders hohen Automatisierungsgrad im Gegensatz zu einer zentralen Zuglenkung eine Verteilung der Zuglenkung auf viele Fahrzeuggeräte erfolgt, so daß eine besonders hohe Ausfallsicherheit erreicht wird. Bei Ausfall eines Fahrzeuggeräts ist somit lediglich das entsprechende Schienenfahrzeug von dem Ausfall betroffen. Auch kann bei Ausfall der Zentrale der Fahrbetrieb über einen nicht unerheblichen Zeitraum weitgehend ungestört aufrechterhalten werden. Durch die Verteilung der Zuglenkung ist darüber hinaus die besonders hohe Komplexität des gesamten Zuglenksystems vergleichsweise einfach beherrschbar, wobei sich Erweiterungen und Änderungen auf einfach handhabbare Subsysteme beschränken. Ferner wird bei der mobilen Zuglenkung die zur allgemeinen Zuglenkung benötigte Rechnerbelastung auf eine Mehrzahl von Geraten verteilt.

Ein Ausführungsbeispiel der Erfindung wird anhand einer Zeichnung näher erläutert. Darin zeigt die Figur schematisch ein Schienenfahrzeug mit einem Modul zur mobilen Zuglenkung.

Die Figur zeigt ein Schienenfahrzeug 1 vor einer Fahrwegabzweigung 2. Das Schienenfahrzeug 1 umfaßt zusätzlich zu einem üblicherweise vorgesehenen Fahrzeuggerät 3 und einer mobilen Zugsicherung 4 ein Modul 5 zur mobilen Zuglenkung.

Dem Modul 5 zur mobilen Zuglenkung werden als Eingangsgrößen der oder jeder Fahrplan FP und die Zugnummer ZN sowie die aktuelle Geschwindigkeit v und der aktuelle Zugstandort x des Schienenfahrzeugs 1 zugeführt. Aus diesen aktuellen Fahrzeugdaten FP, ZN, v, x ermittelt das Modul 5 die jeweilige Fahrweganforderung FA. Dabei werden anhand der Zugnummer ZN und des Fahrplans FP der jeweilige Fahrweg und eventuelle Besonderheiten bezüglich der Fahrweganforderung FA ermittelt. Vorzugsweise wird der jeweilige Zeitpunkt für die Fahrweganforderung FA anhand des Zugstandorts x und der Geschwindigkeit v ermittelt.

Die Ausgabe der Fahrweganforderung FA erfolgt dabei so spät wie möglich, um nicht vorzeitig unnötige Ressourcen an das beanspruchende Schienenfahrzeug 1 zu binden. Die Ausgabe der Fahrweganforderung FA erfolgt jedoch rechtzeitig, um eine Bremsung aufgrund eines Haltesignals zu vermeiden. Beispielsweise wird eine Fahrweganforderung FA eine Minute vor Erreichen der Fahrwegverzweigung 2 ausgegeben.

Für den Fall, daß das Schienenfahrzeug 1 eine andere als im Fahrplan FP eingegebene Fahrroute befahren soll, kann der Triebfahrzeugführer rechtzeitig den gewünschten Fahrweg manuell anfordern. Auch kann der Fahrdienstleiter einer Leitzentrale in die mobile Zuglenkung eingreifen, indem er diese stationsbezogen oder zugbezogen ein- und ausschalten kann. Ein derartiges Ein- oder Ausschalten wird den Streckengeräten oder dem Fahrzeuggerät 3 über Funk mitgeteilt. Eine weitere Eingriffsmöglichkeit besteht in einer frühzeitigen manuellen Einstellung des Fahrwegs durch den Fahrdienstleiter, bevor die mobile Zuglenkung den Fahrweg angefordert hat. Soll dabei generell die Anforderung eines fahrplanabweichenden Fahrwegs manuell durch den Fahrdienstleiter erfolgen, ist anstelle der mobilen Zugsicherung 4 ein Stellwerk vorzusehen.

## Patentansprüche

1. Verfahren zur mobilen Zuglenkung eines sich selbst ortenden und seine Identität kennenden Schienenfahrzeugs, bei dem anhand eines dem Schienenfahrzeug (1) zugeordneten Fahrplans (FP) und dessen Zugnummer (ZN) ein Fahrweg fahrzeugseitig ermittelt wird, wobei in Abhängigkeit von aktuellen Fahrzeugdaten (v, x) eine Fahrweganforderung (FA) fahrzeugseitig erfolgt.

2. Verfahren nach Anspruch 1, wobei der oder jeder Fahrplan (FP) an das Schienenfahrzeug (1) übermittelt wird.

3. Verfahren nach Anspruch 1 oder 2, wobei der Zeitpunkt zur Fahrweganforderung (FA) anhand der Geschwindigkeit (v) und des Ortes (x) des Schienenfahrzeugs (1) ermittelt wird.

## Claims

1. Method for mobile train control of a rail vehicle which determines its own position and knows its own identity, in which a route is determined at the vehicle end by reference to a timetable (FP) assigned to the rail vehicle (1) and to its train number (ZN), a route request (FA) being made at the vehicle end as a function of current vehicle data (v, x).

2. Method according to Claim 1, the timetable (FP), or each timetable (FP), being transmitted to the rail vehicle (1).

3. Method according to Claim 1 or 2, the time for the route request (FA) being determined by reference to the speed (v) and the location (x) of the rail vehicle (1).

## Revendications

1. Procédé pour la commande mobile d'un véhicule ferroviaire qui se localise de lui-même et qui connaît son identité, suivant lequel un itinéraire est déterminé par le véhicule à l'aide d'un horaire (FP) associé au véhicule (1) ferroviaire et de son numéro (ZN) de train, une demande (FA) d'itinéraire étant effectuée par le véhicule en fonction des données (v, x) actuelles du véhicule.

2. Procédé suivant la revendication 1, suivant lequel le ou chaque horaire (FP) est transmis au véhicule (1) ferroviaire.

3. Procédé suivant la revendication 1 ou 2, suivant lequel l'instant de la demande (FA) d'itinéraire est déterminé à l'aide de la vitesse (v) et du lieu (x) du véhicule (1) ferroviaire.
